# EUROPÄISCHE PATENTSCHRIFT

(11) **EP 0 819 213 B1**
(45) Veröffentlichungstag und Bekanntmachung des Hinweises auf die Patenterteilung: **03.05.2000**
(21) Anmeldenummer: 96902879.4
(22) Anmeldetag: 22.02.1996
(51) Int. Cl.: F02M 65/00, F02B 77/08

(54) **EINRICHTUNG ZUR ERKENNUNG EINES LECKS IN EINEM KRAFTSTOFFVERSORGUNGSSYSTEM**
DEVICE FOR DETECTING A LEAK IN A FUEL-SUPPLY SYSTEM
DETECTEUR DE FUITE DANS UN SYSTEME D'ALIMENTATION EN CARBURANT

(30) Priorität: 07.04.1995 DE 19513158
(43) Veröffentlichungstag der Anmeldung: 21.01.1998
(73) Patentinhaber: ROBERT BOSCH GMBH, 70442 Stuttgart (DE)
(72) Erfinder: DAMBACH, Dieter-Andreas, D-70825 Korntal-Münchingen (DE)
(86) Internationale Anmeldenummer: DE9600273
(87) Internationale Veröffentlichungsnummer: WO9631693

(56) Entgegenhaltungen:
- US-A- 5 020 362
- US-A- 5 179 922
- PATENT ABSTRACTS OF JAPAN vol. 17, no. 208 (M-1401), 23.April 1993 & JP,A,04 350358 (MITSUBISHI ELECTRIC CORP), 4.Dezember 1992,
- PATENT ABSTRACTS OF JAPAN vol. 18, no. 534 (M-1685), 11.Oktober 1994 & JP,A,06 185432 (NIPPONDENSO), 5.Juli 1994,

## Beschreibung

### Stand der Technik

Die Erfindung geht aus von einer Einrichtung zur Erkennung eines Lecks in einem Kraftstoffversorgungssystem bei einer Brennkraftmaschine nach der Gattung des Hauptanspruchs (siehe z.B. JP-A-4 350 358).

Bei Kraftfahrzeugen mit einer Brennkraftmaschine wird der Kraftstoff mit Hilfe einer Elektrokraftstoffpumpe aus dem Kraftstoffbehälter gefördert und über Kraftstoffleitungen den Einspritzventilen zugeführt. Überschüssiger Kraftstoff gelangt üblicherweise über eine Rücklaufleitung in den Kraftstoffbehälter zurück. Damit stets eine ausreichende Menge an Kraftstoff zur Verfügung steht, wird der Kraftstoff von der Elektrokraftstoffpumpe mit einem Überdruck gefördert, dabei erfolgt die Regelung der Elektrokraftstoffpumpe in geeigneter Weise, indem beispielsweise der Kraftstoffdruck gemessen und zur Auswertung verwendet wird.

Bei einigen Kraftstoffversorgungssystemen wird auf die Rücklaufleitung verzichtet, es erfolgt eine bedarfsorientierte Regelung der Kraftstoffördermenge. Bei beiden Kraftstoffversorgungssystemen ist es erforderlich, ein Leck bzw. eine Undichtheit im Kraftstoffkreislauf sicher und zuverlässig zu erkennen, da andernfalls austretender Kraftstoff oder austretende Kraftstoffdämpfe zum einen zu unzulässigen Emissionswerten führen könnten und da zum anderen bei undichten Einspritzventilen unter Umständen Motorschäden auftreten könnten, wenn infolge der undichten Einspritzventile ungewollt Kraftstoff in einen Motorzylinder gelangen könnte.

Ausgehend von dieser Problemstellung sind bereits Verfahren bzw. Vorrichtungen bekannt, mit deren Hilfe undichte Einspritzventile erkannt werden können oder mit deren Hilfe im Zusammenhang mit einem Tankentlüftungssystem eine Leckerkennung durchgeführt wird. Solche Verfahren bzw. Vorrichtungen sind beispielsweise in der DE-OS 42 43 178 oder der DE-OS 40 40 896 beschrieben. Dabei wird in der DE-OS 42 43 178 ein Verfahren angegeben, bei dem undichte Einspritzventile erkannt werden, indem jeweils beim Start der Brennkraftmaschine auch Zylinder gezündet werden, in die noch kein Kraftstoff eingespritzt wurde. Führen solche Zündungen zu einem erkennbaren Anstieg der Drehzahl, muß das zugehörige Einspritzventil undicht sein, so daß Kraftstoff in den betreffenden Zylinder gelangen konnte.

Bei dem aus der DE-OS 40 40 896 bekannten Verfahren bzw. der Vorrichtung zum Überprüfen der Dichtheit eines Tankentlüftungssystems wird geprüft, ob nach dem Öffnen des Tankentlüftungsventils sich der im Tank aufbauende Unterdruck in der vorhergesagten Weise ändert. Dazu wird die gesamte Anlage auf Funktionsfähigkeit überwacht und es erfolgt eine Beurteilung der Anlage als nicht funktionsfähig, wenn der Unterdruckaufbaugradient unter einem vorgebbaren Schwellwert liegt.

Beide bekannten Systeme zur Erkennung von Undichtheiten in einem Teilbereich des Kraftstoffversorgungssystems einer Brennkraftmaschine sind entweder ziemlich aufwendig oder gewährleisten nicht, daß eine Leckerkennung im gesamten Kraftstoffversorgungssystem möglich ist.

### Vorteile der Erfindung

Die erfindungsgemäße Einrichtung mit den Merkmalen des Hauptanspruchs hat demgegenüber den Vorteil, daß das gesamte Kraftstoffversorgungssystem auf Dichtheit überwacht werden kann. Besonders vorteilhaft ist die Einfachheit der erfindungsgemäßen Einrichtung, die bei den meisten herkömmlichen Kraftstoffversorgungssystemen ohne Einsatz aufwendiger zusätzlicher Bauelemente eingesetzt werden kann.

Erzielt wird dieser Vorteil, indem mit Hilfe eines Drucksensors der Kraftstoffdruck gemessen wird und indem nach Abschalten der Elektrokraftstoffpumpe überprüft wird, ob sich der Überdruck im Kraftstoffversorgungssystem in einer vorgebbaren Weise ändert. Ist dies nicht der Fall, kann sofort erkannt werden, daß ein Leck bzw. eine Undichtheit im Kraftstoffversorgungssystem vorhanden ist.

Weitere Vorteile der Erfindung werden durch die in den Unteransprüchen aufgeführten Maßnahmen erzielt. Dabei ist besonders vorteilhaft, daß die Leckerkennung als sogenannte "on-board-Diagnose" durchführbar ist und beispielsweise im Steuergerät des Kraftfahrzeuges abläuft. Weiterhin ist vorteilhaft, daß die Leckerkennung sowohl bei Kraftstoff Systemen mit Rücklauf als auch bei solchen ohne Rücklaufleitung eingesetzt werden kann.

In Verbindung mit anderen Auswertungen und Fehlererkennungen, die im Steuergerät ablaufen, kann genau erkannt werden, welches Einspritzventil undicht ist. Dies ist beispielsweise möglich, indem die Leckerkennung mit einem Verfahren zur Verbrennungsaussetzererkennung kombiniert wird.

Die Leckerkennung kann vorteilhafterweise auch bei speziellen Betriebsbedingungen der Brennkraftmaschine erfolgen, beispielsweise wenn das Steuergerät eine Motorschubphase erkennt, in der dem Motor während der Schubabschaltung den Einspritzventilen kein Kraftstoff mehr zugeführt wird. Während der Schubabschaltung wird dann die Elektrokraftstoffpumpe abgeschaltet und danach die Leckdiagnose durchgeführt.

Eine Leckdiagnose während des Schubbetriebes hat die Vorteile, daß sie öfters durchgeführt werden kann, daß sie während einer Fahrt wiederholbar ist und daß zur Durchführung der Diagnose kein Steuergerätenachlauf erforderlich ist.

### Zeichnung

Ein Ausführungsbeispiel der Erfindung ist in der Zeichnung dargestellt und wird in der nachfolgenden Beschreibung näher erläutert. Dabei zeigt die einzige Figur schematisch die wesentlichen Bestandteile eines Kraftstoffversorgungssystems, in dem die erfindungsgemäße Leckerkennung ablaufen kann.

### Beschreibung des Ausführungsbeispiels

In der Figur sind die für das Verständnis der Erfindung erforderlichen Bestandteile eines Kraftstoffversorgungssystemes einer Brennkraftmaschine dargestellt. Dabei ist der Kraftstoffbehälter mit 10 bezeichnet, im Kraftstoffbehälter befindet sich die Kraftstoffpumpe 11, üblicherweise eine Elektrokraftstoffpumpe sowie ein Rückschlagventil 12, das beispielsweise in die Kraftstoffpumpe 11 integriert ist.

Von der Kraftstoffpumpe 11 führt der Vorlauf 13 zum Kraftstoff Verteiler 14, über den der Kraftstoff den Einspritzventilen 15 zugeführt wird. Die Regelung des Kraftstoffdruckes erfolgt mit Hilfe des Druckreglers 16, der bei einem Kraftstoffversorgungssystem mit einer Kraftstoffrückführleitung bzw. Rücklauf 17 über den Rücklauf 17 sowie gegebenenfalls ein Druckhalteventil 18 mit dem Kraftstoffbehälter 10 in Verbindung steht und gegebenenfalls über eine Verbindung 28 mit dem Saugrohr der Brennkraftmaschine.

Zur Entlüftung ist der Kraftstoffbehälter 10 über eine Leitung 19, in der sich ein Entlüftungsventil 20 befindet mit dem Saugrohr 21 der Brennkraftmaschine verbunden. Zwischen dem Kraftstoffbehälter 10 und dem Entlüftungsventil 20 ist noch ein Adsorbtionsfilter 22 vorhanden, in dem die Kraftstoffdämpfe aufgefangen werden.

Zur Steuerung bzw. Regelung der Brennkraftmaschine dient das Steuergerät 23, dem die erforderlichen Größen zugeführt werden bzw. das die erforderlichen Ansteuersignale abgibt. Im Steuergerät laufen die erforderlichen Berechnungen ab. Die erfindungsgemäße Leckerkennung wird ebenfalls im Steuergerät vorgenommen.

Die Messung der zur Steuerung bzw. Regelung benötigten Größe erfolgt mit Hilfe geeigneter Sensoren. In der Figur ist zum einen ein Drucksensor 24 dargestellt, der den Druck p des Kraftstoffs im Verteiler 14 mißt. Alternativ zum Drucksensor 24 kann ein Differenzdrucksensor 25 vorhanden sein, der über eine Leitung 26 mit dem Rücklauf 17 in Verbindung steht und den Differenzdruck δp mißt. Als Verbindungen, über die Ansteuerungen erfolgen, sind in der Figur angegeben die Verbindung zwischen dem Steuergerät 23 und der Kraftstoffpumpe 11 sowie die Verbindung zwischen dem Steuergerät und dem Entlüftungsventil 20, das je nach herrschenden Bedingungen geschlossen oder geöffnet ist. Weiterhin kann eine Verbindung zwischen dem Steuergerät 23 und dem Druckregler 16 vorhanden sein.

Mit der in der Figur dargestellten Einrichtung kann die Kraftstoffversorgungssystemleckdiagnose ablaufen. Die Leckdiagnose kann unter folgenden Randbedingungen ablaufen:
1) Sobald das Steuergerät eine Motorschubphase erkennt, in der dem Motor während der "Schubabschaltung" der Einspritzventile 15 kein Kraftstoff mehr zugeführt wird. Dann wird die Kraftstoffpumpe 11 abgeschaltet und die Prüfung durchgeführt.
2) Falls das Steuergerät einen sogenannten "Nachlauf" besitzt, d. h. nach dem Abstellen des Motors noch für eine gewisse "Haltezeit" eingeschaltet bleibt, kann die Diagnose während dieser Haltezeit durchgeführt werden, nachdem die Kraftstoffpumpe 11 abgeschaltet wird.
3) Wenn das Steuergerät eine Motorschubphase erkennt, kann eine Schubabschaltung erfolgen, während der den Einspritzventilen kein Kraftstoff mehr zugeführt wird. Während der Schubabschaltung kann dann die Kraftstoffpumpe abgeschaltet werden.

Das Rückschlagventil 12 im Kraftstoffkreislauf, das beispielsweise in der Kraftstoffpumpe 11 integriert ist, hält nach dem Abschalten der Kraftstoffpumpe den Systemdruck p noch einige Zeit aufrecht. Im Kraftstoffversorgungssystem liegt auf der Druckseite des Rückschlagventils 12 der Drucksensor 24, der den Kraftstoffdruck p mißt. Auch nach dem Abstellen des Kraftstoffpumpe 11 wird dieser Druck gemessen und im Steuergerät ausgewertet. Aus dem erhaltenen Druckverlauf kann das Steuergerät bzw. der im Steuergerät enthaltene Mikroprozessor den Druckgradienten ermitteln. Dieser Druckgradient, der als Maß für die Druckänderung dient, kann nach einer der bekannten Gradientenermittlungsmethoden bestimmt werden, beispielsweise kann der Druckgradient aus zwei Druckwerten ermittelt werden, die in einem vorgebbaren Zeitabstand voneinander ermittelt wurden.

Ist der ermittelte Druckgradient steiler als eine in geeigneter Weise festzulegende Schwelle SW, wird im Steuergerät auf das Vorliegen einer Undichtheit bzw. eines Lecks geschlossen und es kann beispielsweise eine Anzeige 27 erfolgen bzw. es können Warnsignale abgegeben werden.

Als Drucksensor 24 kann ein Sensor mit analoger Ausgangsgröße verwendet werden, es ist auch möglich, einen Kontaktschalter einzusetzen, bei dem der Druckgradient gradp über die Zeit zwischen dem Ausschalten der Kraftstoffpumpe und dem Schaltzeitpunkt des Schalters bei Unterschreitung eines vorzugebenden Systemsdrucks bestimmt wird.

Der Drucksensor 24 wird vorzugsweise an der in der Figur dargestellten Stelle angeordnet, er kann sich aber auch an anderer Stelle befinden. Bei rücklauffreien Kraftstoffversorgungssystemen kann dabei das gesamte Kraftstoffsystem überwacht werden, wenn der Drucksensor 24 an der in der Figur angegebenen Stelle eingebaut wird.

Kraftstoffversorgungssysteme mit Kraftstoffrücklauf 17 können ebenfalls vollständig überwacht werden, also auch im Rücklaufbereich, sofern zusätzlich zu dem Rückschlagventil 12 an der Kraftstoffpumpe 11 noch ein Druckhalteventil 18 an der Austrittsöffnung der Rücklaufleitung im Kraftstoffbehälter angebracht wird. Es ist dann möglich, nicht nur den Vorlauf-, sondern auch den Rücklaufbereich bis zum Austritt in den Kraftstoffbehälter zu überwachen. Als Drucksensor wird in diesem Fall ein Differenzdrucksensor 25 verwendet, der den Differenzdruck δp zwischen dem Kraftstoffvorlauf und dem Rücklauf mißt, beispielsweise am Kraftstoffdruckregler. Bei Undichtheiten im Vorlauf ist der Gradient des Differenzdrucks grad δp (mit δp= [p_{Vorlauf} - p_{Rücklauf}]), welcher wiederum im Steuergerät ermittelt wird, nach Abschalten der Kraftstoffpumpe zunächst kleiner als bei dichten Systemen, bei Undichtheiten im Rücklauf ist der Differenzdruckgradient grad δp nach Abschalten der Kraftstoffpumpe zunächst größer als bei dichten Systemen. Über die Auswertung des Differenzdruck-Gradienten δp und Vergleich mit zwei anzupassenden oberen und unteren Schwellwerten SWₒ und SWᵤ kann im Steuergerät die Leckerkennung erfolgen und eine entsprechende Anzeige erfolgen.

Bei einem System mit einer Brennkraftmaschine, bei der im Steuergerät ohnehin eine Verbrennungsaussetzererkennung durchgeführt wird, kann aus der Kombination der Erkennung von Verbrennungsaussetzern an einem bestimmten Einspritzventil und gleichzeitig erkanntem Leck im Kraftstoffsystem auf ein undichtes Einspritzventil geschlossen werden und dadurch ein möglicher Motorschaden verhindert oder das undichte Ventil gleich richtig lokalisiert werden.

Die Leckerkennung kann vom Steuergerät nach jedem Abschalten der Kraftstoffpumpe durchgeführt werden, es ist auch möglich, daß diese Erkennung nur unter vorgebbaren Bedingungen erfolgt, beispielsweise nur nach längerer Einschaltung der Kraftstoffpumpe. Da das Verfahren zur Leckerkennung im Steuergerät der Brennkraftmaschine abläuft, handelt es sich bei einer solchen Erkennung um eine "on-board-Diagnose". Die Erkennung eines vorhandenen Lecks im Kraftstoffversorgungssystem oder direkt in einem Einspritzventil kann in einem Speicher des Steuergerätes 23 abgelegt werden und steht dann beim nächsten Werkstattbesuch als Information zur Verfügung.

Falls die Leckerkennung nach Abschalten der Kraftstoffpumpe und damit auch nach Abschalten der Brennkraftmaschine erfolgt, ist ein Nachlauf des Steuergerätes von ausreichender Dauer erforderlich, d. h. das Steuergerät muß nach dem Abschalten der BKM noch mit Spannung versorgt werden, damit die erforderlichen Funktionen noch ablaufen können. Falls die Diagnose im Schub erfolgen soll, ist es erforderlich, daß die Kraftstoffpumpe vom Steuergerät direkt, also unabhängig vom Zündschloß angesteuert werden kann.

## Patentansprüche

1. Einrichtung zur Erkennung eines Lecks in einem Kraftstoffversorgungssystem bei einer Brennkraftmaschine mit einem Steuergerät (23) zur Steuerung bzw. Regelung der Brennkraftmaschine, dem die erforderlichen Größen zugeführt werden, das die erforderlichen Berechnungen durchführt und entsprechende Ansteuergrößen bildet, mit einem Kraftstoffversorgungssystem, in dem der Kraftstoff von einer Kraftstoffpumpe (11) unter Druck aus dem Kraftstoffbehälter gefördert wird und über entsprechende Leitungen zu den Einspritzventilen (15) gelangt, mit einem Drucksensor (24), der den Kraftstoffdruck fortlaufend mißt und die Meßgrößen dem Steuergerät (23) zuführt, das den Verlauf des Kraftstoffdruckes nach Abschalten der Kraftstoffpumpe (11) ermittelt und den Verlauf mit einem vorgebbaren Verlauf vergleicht und bei erkannten Abweichungen eine Fehleranzeige auslöst, dadurch gekennzeichnet, daß das Steuergerät (23) eine Schuberkennung durchführt, daß bei erkanntem Schubbetrieb die Elektrokraftstoffpumpe (11) mittels Ansteuerung vom Steuergerät (23) abgeschaltet und die Leckerkennung durchgeführt wird.

2. Einrichtung nach Anspruch 1, dadurch gekennzeichnet, daß als Drucksensor ein Differenzdrucksensor eingesetzt wird, der den Differenzdruck zwischen Kraftstoffvorlauf und Kraftstoffrücklauf mißt, daß der Gradient des Differenzdruckes (GRADδP) nach Abstellen der Kraftstoffpumpe ermittelt wird und dieser Gradient mit wenigstens einem unteren bzw. oberen Schwellwert (SWᵤ bzw. SWₒ) verglichen wird und eine Fehlererkennung erfolgt, wenn der Gradient des Differenzdrucks größer ist als der obere Schwellwert (SWₒ) bzw. kleiner ist als der untere Schwellwert (SWᵤ).

3. Einrichtung nach Anspruch 2, dadurch gekennzeichnet, daß der Drucksensor zur Messung des Kraftstoffdrucks p im Verteiler (14) angeordnet ist und daß am Austritt der Rücklaufleitung (17) in den Kraftstoffbehälter (10) ein Druckhalteeventil (18) vorhanden ist.

4. Einrichtung nach einem der vorhergehenden Ansprüche, dadurch gekennzeichnet, daß zur Ermöglichung einer Leckerkennung in der Kraftstoffrückführleitung ein Druckhalteventil am Austritt der Leitung in den Kraftstoffbehälter vorhanden ist.

5. Einrichtung nach einem der vorhergehenden Ansprüche, dadurch gekennzeichnet, daß im Steuergerät zusätzlich eine Aussetzererkennung abläuft, mit der erkannt wird, in welchen Zylindern keine Verbrennung stattgefunden hat und die Aussetzererkennung und die Leckerkennung miteinander kombiniert werden, zur eindeutigen Festlegung, welches der Einspritzventile undicht ist.

## Revendications

1. Dispositif de détection d'une fuite dans un système d'alimentation de carburant dans le cas d'un moteur à combustion interne avec un appareil de commande (23) servant à commander ou à régler le moteur à combustion interne, appareil de commande auquel on amène les grandeurs nécessaires, et qui effectue les calculs nécessaires et forme les grandeurs de commande correspondantes, avec un système d'alimentation de carburant, dans lequel on transfert sous pression le carburant au moyen d'une pompe de carburant (11) à partir du réservoir de carburant et on l'amène par l'intermédiaire de conduites correspondantes aux injecteurs (15), avec un capteur de pression (24), qui mesure de façon continue la pression du carburant et amène les grandeurs mesurées à l'appareil de commande (23) qui détermine le déroulement de la pression du carburant après le débranchement de la pompe de carburant (11) et compare ce déroulement avec un déroulement qui peut être défini au préalable et dans le cas où des écarts sont détectés déclenche une indication de défaut,
caractérisé en ce que
- l'appareil de commande (23) effectue une détection de poussée, et
- s'il a été détecté un fonctionnement en poussée la pompe électrique de carburant (11) est branchée au moyen d'une activation par l'appareil de commande (23) et la détection de fuites est effectuée.

2. Dispositif selon la revendication 1,
caractérisé en ce qu'
• on utilise comme capteur de pression un capteur de pression différentielle qui mesure la différence de pression entre le circuit d'arrivée du carburant et le circuit de retour du carburant, et
• le gradient de pression différentielle(GRADδP) est détecté après avoir débranché la pompe de carburant et ce gradient est comparé avec au moins une valeur de seuil inférieure ou supérieure (Swᵤ ou Swₒ)et une détection de fuite a lieu quand le gradient de la pression différentielle est plus grand que la valeur de seuil supérieure (S_{wo}) ou plus petite que la valeur de seuil inférieure (S_{wu})

3. Dispositif selon la revendication 2,
caractérisé en ce que
• le capteur de pression est disposé pour mesurer la pression du carburant p dans le distributeur (14) et
• à la sortie du circuit de retour (17) il y a dans le réservoir de carburant (10) une vanne de maintien de la pression (13).

4. Dispositif selon l'une des revendications précédentes,
caractérisé en ce que
pour rendre possible la détection d'une fuite dans le circuit de retour du carburant il y a une soupape de maintien de la pression à la sortie de la conduite dans le réservoir de carburant.

5. Dispositif selon l'une des revendications précédentes,
caractérisé en ce que
il se déroule dans l'appareil de commande en outre une détection de ratés de combustion, avec laquelle on détecte dans quel cylindre il n'y a pas eu de combustion et l'on combine la détection du raté de combustion et la détection de fuites, pour déterminer de façon univoque quel est l'injecteur qui présente un défaut d'étanchéité.

## Claims

1. Device for detecting a leak in a fuel supply system in an internal combustion engine, with a control unit (23) for controlling and regulating the internal combustion engine, to which control unit the necessary quantities are supplied and which carries out the necessary calculations and forms corresponding trigger quantities, with a fuel supply system, in which the fuel is conveyed under pressure by a fuel pump (11) out of the fuel tank and passes via corresponding lines to the injection valves (15), and with a pressure sensor (24) which continuously measures the fuel pressure and supplies the measured quantities to the control unit (23), which determines the profile of the fuel pressure to the cut-off of the fuel pump (11), compares the profile with a predeterminable profile and, when deviations are detected, sets off a fault indication, characterized in that the control unit (23) carries out overrun detection, and in that, when the overrun condition is detected, the electric fuel pump (11) is cut off by means of triggering by the control unit (23) and leak detection is carried out.

2. Device according to Claim 1, characterized in that the pressure sensor used is a differential-pressure sensor which measures the differential pressure between a fuel forward run and fuel return run, and in that the gradient of the differential pressure (GRADδP) is determined after the shut-off of the fuel pump and this gradient is compared with at least one lower and upper threshold value (SWᵤ and SWₒ), and a fault is detected when the gradient of the differential pressure is higher than the upper threshold value (SWₒ) or lower than the lower threshold value (SWᵤ).

3. Device according to Claim 2, characterized in that the pressure sensor for measuring the fuel pressure p is arranged in the distributor (14), and in that a pressure-holding valve (18) is present at the outlet of the return-run line (17) into the fuel tank (10) .

4. Device according to one of the preceding claims, characterized in that, to make it possible to detect a leak in the fuel return line, a pressure-holding valve is present at the outlet of the line into the fuel tank.

5. Device according to one of the preceding claims, characterized in that the control unit additionally carries out misfire detection which detects in which cylinder combustion has not taken place, and misfire detection and leak detection are combined with one another in order to determine unequivocally which of the injection valves is leaking.
